# EUROPÄISCHE PATENTSCHRIFT

(11) **EP 4 041 976 B1**
(45) Veröffentlichungstag und Bekanntmachung des Hinweises auf die Patenterteilung: **10.09.2025**
(21) Anmeldenummer: 20792316.0
(22) Anmeldetag: 07.10.2020
(51) Int. Cl.: E06B 9/06, E06B 9/11

(54) **VERSCHLUSSANORDNUNG SOWIE SCHRANK- ODER KASTENMÖBEL**
CLOSURE ARRANGEMENT AND CABINET OR CASE FURNITURE
AGENCEMENT DE FERMETURE ET MEUBLE DU TYPE ARMOIRE OU BOÎTE

(30) Priorität: 11.10.2019 DE 202019105632 U
(43) Veröffentlichungstag der Anmeldung: 17.08.2022
(73) Patentinhaber: REHAU Industries SE & Co. KG, 95111 Rehau (DE)
(72) Erfinder: RIESENBERG, Andre, 32120 Hiddenhausen (DE); JECKE, Michael, 07768 Freienorla (DE)
(86) Internationale Anmeldenummer: PCT/EP2020/078037
(87) Internationale Veröffentlichungsnummer: WO 2021/069463

(56) Entgegenhaltungen:
- WO-A1-99/61742
- BE-A- 503 221
- DE-U1- 29 805 697
- KR-B1- 100 824 323

## Beschreibung

### TECHNISCHES GEBIET

Die Erfindung betrifft eine Verschlussanordnung nach dem Oberbegriff des Anspruchs 1 sowie ein Schrank- oder Kastenmöbel.

### STAND DER TECHNIK

Es gibt Schrank- oder Kastenmöbel, bei denen die Zugänglichkeit des Innenraumes verschlossen werden kann. Neben üblichen Türen gibt es auch die Möglichkeit, Verschlussanordnungen wie Jalousiematten, wie es bspw. die DE 73 24 944 U und die DE 20 2006 006 100 U1 offenbaren, oder aus miteinander verketteten oder gekoppelten Lamellenelementen gebildete Verschlussanordnungen einzusetzen.

Die bei solchen Verschlussanordnungen mit Lamellenelementen verwendeten Materialien für die Lamellenelemente reichen von Holzwerkstoffen über Glas bis hin zu Kunststoffen. Holzwerkstoffe oder Glas sind in den verwendeten Stärken in der Regel verhältnismäßig biegesteife Materialien. Werden Lamellenelemente aus Kunststoffen gefertigt, so sind diese über ihre Hauptlängserstreckungsrichtung gesehen verhältnismäßig biegsam ausgebildet. Bei einer geschlossenen Verschlussanordnung, wenn also die in den Innenraum eines Schrank- oder Kastenmöbels führende Öffnung durch eine Verschlussanordnung verschlossen ist, kann es gerade bei der Verwendung von Lamellenelementen aus Kunststoff dazu führen, dass ein Druck auf die geschlossene Verschlussanordnung die Lamellen verbiegt. Unpraktisch ist dies vor allem dann, wenn etwa beabsichtigt ist, die Verschlussanordnung von außen zu reinigen. Dabei kann sich die Lamellenfront nach innen verbiegen.

Natürlich kann dieser Effekt nicht nur bei Lamellenelementen aus Kunststoff eintreten, sondern bei Lamellenelementen aus jedem beliebigen Material, wenn sie hinreichend dünn ausgebildet sind. So offenbart die EP 0 635 620 A1 permanent miteinander gekoppelte Lamellen mit Versteifungselementen, die ein Durchbiegen verhindern sollen, wobei eine derartige Versteifung zusätzliches Gewicht für die Lamellenelemente bedeutet.

Nachteil derartiger Verschlussanordnungen ist, dass die Elemente permanent und fix miteinander gekoppelt sind und zum Öffnen als Einheit aufgerollt oder oben bzw. unten hinter den Stauraum geführt werden müssen, was den Stauraum deutlich verringert.

DE 10 2017 000 214 A1 offenbart eine Verschlussanordnung, bei der benachbarte Lamellen so miteinander gekoppelt sind, dass die Lamelle jeweils in einer Gleitschiene, die, im geschlossenen Zustand, an der jeweils darüberliegenden Lamelle angeordnet ist, eingehängt ist. Beim Öffnen schiebt sich dann im oberen Bereich der Öffnung die untere Lamelle vor die darüber befindliche, so dass die Lamellen im oberen Bereich voreinander liegend in den Schrank eingeschoben werden und so den Platzbedarf verringern.

Aus WO 99/61742 A1, DE 298 05 697 U1 und BE 503 221 A sind Verschlussanordnungen nach dem Oberbegriff des Anspruchs 1 bekannt.

### DIE ERFINDUNG

Aufgabe der vorliegenden Erfindung ist es daher, eine Verschlussanordnung dahingehend weiterzuentwickeln, dass die geschilderten Nachteile nicht auftreten.

Gelöst wird diese Aufgabe durch eine Verschlussanordnung mit den Merkmalen des Anspruchs 1 sowie ein Schrank- oder Kastenmöbel mit den Merkmalen des Anspruchs 12. Vorteilhafte Ausführungsformen finden sich in den jeweiligen Unteransprüchen.

Die erfindungsgemäße Verschlussanordnung weist eine Mehrzahl miteinander gekoppelte Lamellenelemente auf. Die Kopplung kann beispielsweise eine einfache oder auch mehrfache Verkettung sein, es können die Lamellenelemente aber beispielsweise auch über ein Scherengetriebe miteinander gekoppelt werden. Die Lamellenelemente liegen im geschlossenen Zustand in einer Öffnungs- und Schließrichtung (X) betrachtet nebeneinander. In diesem Zustand sind die Schmalseiten von jeweils benachbarten Lamellenelementen einander zugewandt und bilden dadurch einen Stoßbereich oder eine Stoßfuge aus.

Erfindungsgemäß ist nun vorgesehen, dass wenigstens eines oder eine Mehrzahl der Lamellenelemente jeweils wenigstens einen Versteifungsabschnitt umfasst/umfassen. Dieser erstreckt sich dabei über wenigstens einen Teil des zugehörigen Lamellenelementes, insbesondere in einer Richtung quer zur Öffnungs- und Schließrichtung (X).

Durch die quer zur Öffnungs- und Schließrichtung (X) erfolgende Versteifung der Lamellenelemente über zumindest einen oder mehrere Teil(e) desselben kann ein Durchbiegen der aus den Lamellenelementen gebildeten Verschlussanordnung bei äußerer Krafteinwirkung verhindert oder wenigstens verringert werden. Vorteilhafterweise ist dabei auch vorgesehen, dass der Stoßbereich oder die Stoßfuge eine Hauptlängserstreckungsrichtung (Y) aufweist, die quer, insbesondere senkrecht, zur Öffnungs- und Schließrichtung (X) liegt.

Erfindungsgemäß ist weiter vorgesehen, dass der Versteifungsabschnitt den Stoßbereich oder die Stoßfuge zwischen benachbarten Lamellenelementen derart überlappt, dass er mit wenigstens einem Kopplungselement, welches an dem benachbarten Lamellenelement angeordnet ist, in Wirkverbindung tritt.

Zudem sieht die Erfindung vor, dass im geöffneten Zustand die Kopplungselemente voneinander getrennt sind und im geschlossenen Zustand die Kopplungselemente miteinander wechselwirken und so für eine Verbindung benachbarter Lamellenelemente sorgen. Im geschlossenen Zustand der erfindungsgemäßen Vorhanganordnung kann so weitere Stabilität hinzugefügt werden, indem neben dem Überlappen und Abstützen des benachbarten Lamellenelements auch noch eine physikalische Kopplung zwischen benachbarten Lamellenelementen erreicht wird. Wirkverbindung heißt in diesem Zusammenhang, dass sich eine physikalische Wechselwirkung zwischen dem einen Lamellenelement bzw. dem Überbrückungsabschnitt oder dem wenigstens einen daran angebrachten Kopplungselement einerseits und der benachbarten Lamelle bzw. dem wenigstens einen daran angebrachten Kopplungselement andererseits derart einstellt, dass die Festlegung benachbarter Lamellen aneinander im geschlossenen Zustand der Verschlussanordnung unterstützt oder hergestellt ist. Durch eine derartige Anordnung lässt sich der permanente Versteifungsabschnitt kleiner und damit leichter ausführen, da die Kopplung im geschlossenen Zustand eine zusätzliche Verstärkung darstellt, die Belastungen, die insbesondere im geschlossenen Zustand der Verschlussanordnung auftreten, entgegenwirkt.

Um die Versteifungswirkung weiter zu verbessern, kann vorgesehen sein, dass wenigstens ein Lamellenelement oder der Versteifungsabschnitt einen über die dem benachbarten Lamellenelement zugewandte Schmalseite des Lamellenelements hinausragenden, den Stoßbereich oder die Stoßfuge überbrückenden Überbrückungsabschnitt aufweist. Dieser Überbrückungsabschnitt wirkt im geschlossenen Zustand der erfindungsgemäßen Verschlussanordnung im Stoßbereich bzw. im Bereich der Stoßfuge als zusätzliche Unterstützung. Hierdurch ist das eine Lamellenelement in der oben geschilderten Weise versteift und auch das benachbarte Lamellenelement erfährt im Bereich der Stoßfuge bzw. im Stoßbereich eine zusätzliche Abstützung. Dies erhöht auch zusätzlich die Stabilität der gesamten erfindungsgemäßen Verschlussanordnung, insbesondere, wenn im Bereich mehrerer oder aller vorhandenen Stoßfugen ein solches Merkmal vorgesehen ist. Natürlich wirkt die Versteifung durch den erfindungsgemäßen Versteifungsabschnitt nicht nur im geschlossenen Zustand. Vielmehr werden die einzelnen Lamellenelemente auch bei geöffneter Verschlussanordnung versteift.

Weiter kann vorgesehen sein, dass an dem Überbrückungsabschnitt wenigstens ein erstes Kopplungselement und an einem im geschlossenen Zustand der Verschlussanordnung in Wirknähe zum ersten Kopplungselement gelegenen Bereich des benachbarten Lamellenelements wenigstens ein, mit dem ersten Kopplungselement magnetisch wechselwirkendes, zweites Kopplungselement angeordnet ist. Die magnetische Wechselwirkung hat den Vorteil, dass das Festlegen oder Fixieren benachbarter Lamellen relativ zueinander möglich ist, ohne dabei kraftschlüssige Verbindungen verwenden zu müssen.

Dabei kann es von Vorteil sein, wenn wenigstens ein Kopplungselement wenigstens teilweise eine Beschichtung und/oder ein Beschichtungselement aufweist. Dieses Beschichtungselement kann beispielsweise eine Beflockung, ein Filzelement oder ein anderes Element aus (geräusch-)dämpfendem Material umfassen, sodass beim infolge der magnetischen Wechselwirkung im geschlossenen Zustand erfolgenden Eingriff der beiden Kopplungselemente Eingriffsgeräusche oder dergleichen vermieden werden.

Der Versteifungsabschnitt kann durchaus einstückig mit dem zugehörigen Lamellenelement ausgebildet sein. Vorteilhafterweise ist weiter vorgesehen, dass der Versteifungsabschnitt als separates Bauteil an dem zugehörigen Lamellenelement angebracht, insbesondere angeklebt, ist. Natürlich sind auch andere Anbringungsmöglichkeiten denkbar, insbesondere kann auch eine kraftschlüssige Aufnahme realisiert sein, indem der Versteifungsabschnitt beispielsweise an dem Lamellenelement angeschraubt, angeclipst oder angesteckt ist.

Der Versteifungsabschnitt kann direkt am Lamellenelement angebracht sein. Möglich ist natürlich auch, dass dieser über wenigstens ein Distanzelement vom Lamellenelement beabstandet angeordnet ist. Dies schafft zusätzlichen Bauraum zur Anbringung der Kopplungselemente am Versteifungselement einerseits und an dem benachbarten Lamellenelement andererseits. Natürlich kann unter Umständen auf ein solches Distanzelement verzichtet werden, wenn beispielsweise die Kopplungselemente der in die jeweiligen Lamellenelemente oder in das jeweilige Versteifungselement eingelassen, eingesetzt oder anderweitig integriert sind.

Ist der Versteifungsabschnitt als separates Bauteil ausgeführt, so kann insbesondere vorgesehen sein, dass der Versteifungsabschnitt ein Metallmaterial, insbesondere Aluminium oder Eisen, und/oder ein Kunststoffmaterial umfasst oder daraus besteht. Wird zum Beispiel ein Metallmaterial eingesetzt, welches ferromagnetisch ist, beispielsweise Eisen, so ist das erfindungsgemäße Kopplungselement im Versteifungsabschnitt integriert bzw. einstückig damit ausgebildet. Das Kopplungselement muss demnach im Sinne der Erfindung also kein separates Bauteil sein, sondern kann Teil des Lamellenelements oder des Versteifungsabschnitts sein.

Bevorzugt ist der Versteifungsabschnitt ein oder mehrere Profilelement(e), welche(s) insbesondere als T-Profil oder L-Profil ausgebildet ist/sind. Hierdurch wird eine besonders gute Stabilisierung und Versteifungswirkung erreicht. Natürlich sind auch andere Profilformen denkbar.

Bei Ausbildung des Versteifungsabschnitts als Profilelement ist wenigstens ein Profilschenkel in einem spitzen, bevorzugt rechten Winkel zu einer Breitseite des zugehörigen Lamellenelements orientiert. Die abgewinkelte Ausbildung, insbesondere die rechtwinklige Ausbildung sorgt für eine maximale Stabilisierungswirkung oder Versteifungswirkung des Versteifungsabschnitts.

Auf die geschilderte Weise wird eine Verschlussanordnung geschaffen, die gegenüber den Anordnungen gemäß dem Stand der Technik gerade bei von außen auf die geschlossene Verschlussanordnung wirkenden Kräfte deutliche Vorteile aufweist und insbesondere den Einsatz von an sich verhältnismäßig dünnen und biegsamen Lamellenelementen, beispielsweise solchen aus Kunststoff, es ermöglicht, insbesondere dann, wenn breitere Schrank- oder Kastenmöbel mit einer erfindungsgemäßen Verschlussanordnung auszustatten sind.

So betrifft die Erfindung ferner ein Schrank- oder Kastenmöbel, welches eine oben beschriebene Verschlussanordnung aufweist. Diese ist dazu ausgelegt, im geöffneten Zustand den Innenraum des Schrank- oder Kastenmöbels über eine Öffnung zugänglich zu machen und im geschlossenen Zustand die Öffnung zu verschließen. Die Verschlussanordnung ersetzt also eine Tür oder Klappe. Bevorzugt ist dabei vorgesehen, dass die Verschlussanordnung eine zum Innenraum des Schrank- oder Kastenmöbels weisende Rückseite aufweist, wobei der wenigstens eine Versteifungsabschnitt an dem zugehörigen Lamellenelement auf dessen Rückseite angeordnet ist. Auf diese Weise beeinträchtigt der wenigstens eine Versteifungsabschnitt oder die Versteifungsabschnitte das äußere Erscheinungsbild des Möbels nicht. Gleiches gilt im Übrigen auch für die eventuell vorhandenen Kopplungselemente.

### KURZBESCHREIBUNG DER ZEICHNUNGSABBILDUNG

Die Erfindung wird nachfolgend anhand der Figuren 1A bis 6 näher erläutert.
- Figur 1A: - zeigt ein erfindungsgemäßes Schrank- oder Kastenmöbel in perspektivischer Darstellung mit einer erfindungsgemäßen Verschlussanordnung im geschlossenen Zustand.
- Figur 1B: - zeigt ein erfindungsgemäßes Schrank- oder Kastenmöbel in perspektivischer Darstellung mit einer erfindungsgemäßen Verschlussanordnung im teilweise geöffneten Zustand.
- Figur 1C: - zeigt ein erfindungsgemäßes Schrank- oder Kastenmöbel in perspektivischer Darstellung mit einer erfindungsgemäßen Verschlussanordnung im geöffneten Zustand.
- Figur 2: - zeigt eine Querschnittansicht durch eine erfindungsgemäße Verschlussanordnung im Bereich zweier benachbarter Lamellenelemente gemäß einer ersten erfindungsgemäßen Ausführungsform.
- Figur 3: - zeigt eine Querschnittansicht durch eine erfindungsgemäße Verschlussanordnung im Bereich zweier benachbarter Lamellenelemente gemäß einer zweiten erfindungsgemäßen Ausführungsform.
- Figur 4: - zeigt eine Querschnittansicht durch eine erfindungsgemäße Verschlussanordnung im Bereich zweier benachbarter Lamellenelemente gemäß einer dritten erfindungsgemäßen Ausführungsform.
- Figur 5A: - zeigt eine Querschnittansicht durch eine erfindungsgemäße Verschlussanordnung im geschlossenen Zustand.
- Figur 5B: - zeigt eine Querschnittansicht durch eine erfindungsgemäße Verschlussanordnung im teilweise geöffneten Zustand.
- Figur 6: - zeigt eine perspektivische Ansicht eines erfindungsgemäßen Schrank- oder Kastenmöbels mit einer erfindungsgemäßen Verschlussanordnung im teilweise geöffneten Zustand, wobei der Übersicht halber ein Teil des Möbels weggeschnitten ist.

### BESTER WEG ZUR AUSFÜHRUNG DER ERFINDUNG

In den Figuren 1A bis 1C ist ein erfindungsgemäßes Schrank- oder Kastenmöbel 10 abgebildet. Dieses weist neben einem Korpus 11 eine erfindungsgemäße Verschlussanordnung 12 auf, welche eine Mehrzahl von Lamellenelementen umfasst. Diese Verschlussanordnung dient dazu, eine Öffnung zu verschließen, durch welche der Innenraum 13 des Schrank- oder Kastenmöbels 10 zugänglich ist. Die Verschlussanordnung 12 lässt sich durch Verschieben der Lamellenelemente in einer Öffnungs- und Schließrichtung X bewegen. Öffnungs- und Schließrichtung X meint im Sinne der Erfindung, dass sich die Lamellenelemente zum Öffnen und Schließen der erfindungsgemäßen Verschlussanordnung 12 parallel zur Richtung X verschieben lassen. Die Öffnungs- und Schließrichtung X entspricht im in den Figuren 1A bis 1C gezeigten Beispiel der Vertikalrichtung des Schrank- oder Kastenmöbels 10. Mit Y ist die Querrichtung bezeichnet, die hier bevorzugt senkrecht zur Richtung X und insbesondere auch senkrecht zur Tiefenrichtung Z des Schrank- oder Kastenmöbels 10 verläuft; im gezeigten Beispiel entspricht diese Richtung Y auch der Hauptlängserstreckungsrichtung der Lamellenelemente der erfindungsgemäßen Verschlussanordnung 12.

Die Lamellenelemente der erfindungsgemäßen Verschlussanordnung 12 sind miteinander gekoppelt, die Lamellenelemente können einerseits gelenkig miteinander verbunden sein, andererseits zum Beispiel auch über einen Scherenbeschlag miteinander verkettet sein. Die Art der Kopplung der Lamellenelemente untereinander ist somit ins Belieben des Fachmanns gestellt.

In den Figuren 2-4 ist ein Detail der erfindungsgemäßen Verschlussanordnung im Querschnitt dargestellt.

In Figur 2 sind zwei benachbarte Lamellenelemente 1 und 2 dargestellt, zwischen denen sich im (hier gezeigten) geschlossenen Zustand ein Stoßbereich bzw. eine Stoßfuge 8 ausbildet. Auf der im gezeigten Beispiel rechts der beiden Lamellenelemente 1 und 2 befindlichen Rückseite der erfindungsgemäßen Verschlussanordnung 12 ist ein Versteifungsabschnitt 3 angeordnet, welcher im gezeigten Beispiel ein L-förmiges Winkelprofil ist. Dieser als Winkelprofil ausgebildete Versteifungsabschnitt 3 weist einen ersten Schenkel 3a und einen im gezeigten Beispiel dazu abgewinkelten, insbesondere senkrecht stehenden, zweiten Schenkel 3b auf. Der Versteifungsabschnitt 3 ist an dem Lamellenelement 2, in diesem Ausführungsbeispiel über ein Distanzelement 4 beabstandet, befestigt. Er kann angeklebt sein, andere kraftschlüssige oder stoffschlüssige Verbindungen sind ebenfalls denkbar. Bevorzugt erstreckt sich das Winkelprofil 3 über einen wesentlichen Teil der Querrichtung Y (vergleiche Figur 1A-1C) des Lamellenelements 2 (bevorzugt auch an allen anderen Lamellenelementen der erfindungsgemäßen Verschlussanordnung), sodass in Querrichtung Y eine gute Versteifung erzielt wird, die einem Durchbiegen der Lamellenelemente 1, 2 entgegenwirkt. Durch die gewinkelte Profilform wird auch das Versteifungselement 3 selbst insbesondere in Richtung des zweiten, abstehenden Schenkels 3b ausgesteift, sodass ein Druck auf die Lamellenelemente 1, 2 im Stoßbereich 8 dadurch zu einer höchstens geringen Verformung sowie zusätzlich zur Generierung eines optisch ansprechenden Erscheinungsbildes durch gleichmäßige/gleichbreite Stoßbereiche bzw. Stoßfugen 8 zwischen den Lamellenelementen 1,2.der erfindungsgemäßen Verschlussanordnung 12 führt. Die Lamellenelemente 1, 2 sind in diesem Ausführungsbeispiel im Stoßbereich oder im Bereich der Stoßfuge 8 so ausgebildet, dass die einander gegenüberliegenden Schmalseiten in einem spitzen Winkel ausgeführt sind, beispielsweise 45°.

Befestigt an dem Lamellenelement 2 ist im Wesentlichen der erste Schenkel 3a des Versteifungsabschnitts 3, wobei dieser Schenkel ein Stück weit über die obere Kante bzw. den oberen Rand des Lamellenelements 2 vorsteht, sodass er den Stoßbereich bzw. die Stoßfuge 8 überlappt und bis in den Bereich der Rückseite des benachbarten Lamellenelements 1 reicht. In diesem überlappenden Bereich ist am Schenkel 3a des Versteifungsabschnitts 3 ein erstes Kopplungselement 5 angeordnet, welches im hier gezeigten geschlossenen Zustand der erfindungsgemäßen Verschlussanordnung in Wirkverbindung mit einem zweiten Kopplungselement 6 steht, welches seinerseits am benachbarten Lamellenelement 1 angebracht ist. Bevorzugt sind die Kopplungselemente 5 und 6 so ausgebildet, dass sie miteinander magnetisch anziehend wechselwirken. Dazu muss eines der Kopplungselemente 5, 6 wenigstens ein magnetisierbares Material, das andere ein magnetisches Material umfassen. Bevorzugt handelt es sich bei den beiden Kopplungselementen 5, 6 um Permanentmagnete, die im geschlossenen Zustand mit entgegengesetzten Polen einander zugewandt sind und sich somit anziehen. Wegen des Bauraumes, der zur Unterbringung solcher Magnete erforderlich sein kann, ist es möglich, den Versteifungsabschnitt 3 mittels eines Distanzelementes 4 in einem gewissen Abstand vom Lamellenelement 2 anzubringen.

In Figur 3 ist eine leichte Modifikation der erfindungsgemäßen Verschlussanordnung gezeigt. Hier ist das zweite Kopplungselement 6 ein Stück weit in das Material/ die Wand des Lamellenelements 1 eingelassen, sodass das Distanzelement 4 weniger dick ausgebildet ist. Außerdem ist hier der Versteifungsabschnitt 3 gegenüber der Ausführungsform von Figur 2 auf der dem Schenkel 3a abgewandten Seite des Schenkels 3b verlängert, sodass sich insgesamt eine T-förmige Profilform ergibt. Dies sorgt für zusätzliche Stabilität. Weiterhin sind die Lamellenelemente 1, 2 in diesem Ausführungsbeispiel im Stoßbereich oder im Bereich der Stoßfuge 8 an ihren einander gegenüberliegenden Schmalseiten rechtwinklig ausgebildet.

Natürlich ist es auch möglich, auf ein Distanzelement komplett verzichten zu können, indem beispielsweise der Versteifungsabschnitt 3 selbst aus einem magnetischen oder magnetisierbaren Material, zum Beispiel Eisen, ausgebildet ist. In diesem Fall bildet der Versteifungsabschnitt 3 dann auch gleichzeitig das erste Kopplungselement. Dieser würde dann, wie in Figur 4 dargestellt, direkt an oder durch eine Materialaufnahme oder in einer Nut in dem zugehörigen Lamellenelement 2 befestigt werden können, insbesondere kann dies durch ein Fixierelement 7 wie beispielsweise ein Klebeband geschehen. Die Bautiefe wird dadurch verringert, insbesondere wenn auch das zweite Kopplungselement 6 in das entsprechende Lamellenelement 1 eingelassen ist. Weiterhin kann zur zusätzlichen Versteifung der erfindungsgemäßen Verschlussanordnung 12 beispielsweise am Lamellenelement 1, wie in Figur dargestellt, wenigstens ein weiterer Versteifungsabschnitt 3 über beispielsweise ein als Klebeband ausgebildetes Fixierelement 7 angeordnet sein. Die Lamellenelemente 1, 2 bestehen bevorzugt aus Kunststoff, es können natürlich auch andere Materialen wie Glas, Metall oder Holzwerkstoffe als Material für die Lamellenelemente 1, 2 infrage kommen.

In den Figuren 5A und 5B ist ein Ausschnitt der erfindungsgemäßen Verschlussanordnung im Querschnitt in der geschlossenen Stellung (Figur 5A) und in einer teilweise geöffneten Stellung (Figur 5B) dargestellt.

Man erkennt die auf der Rückseite angeordneten Versteifungsabschnitte 3, die hier an der Oberseite eines jeden Lamellenelements 1, 2 befestigt sind.

Im geöffneten Zustand (Figur 5B) sind die Kopplungselemente voneinander getrennt und die magnetische Wechselwirkung ist aufgehoben, während im geschlossenen Zustand (Figur 5A) die Lamellen mit ihren Schmalseiten unter Ausbildung von Stoßfugen aneinander liegen und die beiden Kopplungselemente (nicht gezeigt) miteinander wechselwirken und so für eine Verbindung benachbarter Lamellenelemente 1, 2 sorgen.

Figur 6 zeigt eine perspektivische Ansicht eines erfindungsgemäßen Schrank- oder Kastenmöbels 10 mit einer erfindungsgemäßen Verschlussanordnung 12 im teilweise geöffneten Zustand, wobei der Übersicht halber ein Teil des Schrank- oder Kastenmöbels 10 weggeschnitten ist.

Hier ist ein Teilausschnitt des erfindungsgemäßen Schrank- oder Kastenmöbels 10 dargestellt, hier sieht man die erfindungsgemäße Verschlussanordnung 12 im weitgehend geöffneten Zustand von der Rückseite aus betrachtet. Hier erkennt man an den jeweils oberen Schmalseiten der Lamellenelemente 1, 2 die entsprechenden Versteifungsabschnitte 3. Im gezeigten Beispiel erstrecken sich diese im Wesentlichen über die gesamte in Querrichtung Y betrachtete Länge der Lamellenelemente 1, 2, sodass eine maximale Versteifung der einzelnen Lamellenelemente 1, 2 und damit der gesamten Verschlussanordnung 12 erreichbar ist.

Es liegt jedoch im Rahmen der Erfindung, dass die Versteifungsabschnitte 3 als Einzelelemente, partiell als voneinander in Querrichtung Y beabstandete Einzelversteifungsabschnitte angeordnet sind, zwischen denen die Rückseite der jeweiligen Lamellenelemente 1, 2 erkennbar sind.

## Patentansprüche

1. Verschlussanordnung (12), insbesondere für Schrank- oder Kastenmöbel (10), aufweisend eine Mehrzahl miteinander gekoppelter Lamellenelemente (1, 2), wobei die Lamellenelemente (1, 2) im geschlossenen Zustand in einer Öffnungs- und Schließrichtung (X) betrachtet nebeneinander liegen und in diesem Zustand die Schmalseiten von jeweils benachbarten Lamellenelementen (1, 2) einander zugewandt sind und dadurch einen Stoßbereich oder eine Stoßfuge (8) ausbilden, wobei wenigstens eines oder eine Mehrzahl der Lamellenelemente (1, 2) jeweils wenigstens einen Versteifungsabschnitt (3) umfasst/umfassen, der sich über wenigstens einen Teil des zugehörigen Lamellenelementes (1, 2), insbesondere in einer Richtung quer zur Öffnungs- und Schließrichtung (X), erstreckt,
**dadurch gekennzeichnet,**
**dass** der Versteifungsabschnitt (3) den Stoßbereich oder die Stoßfuge (8) zwischen zwei benachbarten Lamellenelementen (1, 2) derart überlappt, dass er mit wenigstens einem Kopplungselement (5, 6), welches an einem benachbarten Lamellenelement (1) angeordnet ist, in Wirkverbindung tritt, wobei im geöffneten Zustand die Kopplungselemente (5, 6) voneinander getrennt sind und im geschlossenen Zustand die Kopplungselemente (5, 6) miteinander wechselwirken und so für eine Verbindung benachbarter Lamellenelemente (1, 2) sorgen.

2. Verschlussanordnung (12) nach Anspruch 1,
**dadurch gekennzeichnet,**
**dass** der Stoßbereich oder die Stoßfuge (8) eine Hauptlängserstreckungsrichtung (Y) aufweist, die quer, insbesondere senkrecht, zur Öffnungs- und Schließrichtung (X) liegt.

3. Verschlussanordnung (12) nach Anspruch 1 oder 2,
**dadurch gekennzeichnet,**
**dass** wenigstens ein Lamellenelement (1, 2) oder ein Versteifungsabschnitt (3) einen über die dem benachbarten Lamellenelement (1) zugewandte Schmalseite des Lamellenelements (2) hinausragenden, den Stoßbereich oder die Stoßfuge (8) überbrückenden Überbrückungsabschnitt (3a) aufweist.

4. Verschlussanordnung (12) nach einem der vorigen Ansprüche,
**dadurch gekennzeichnet,**
**dass** an dem Überbrückungsabschnitt (3a) wenigstens ein erstes Kopplungselement (5) und an einem im geschlossenen Zustand der Verschlussanordnung (12) in Wirknähe zum ersten Kopplungselement (5) gelegenen Bereich des benachbarten Lamellenelements (1) wenigstens ein, mit dem ersten Kopplungselement (5) magnetisch wechselwirkendes, zweites Kopplungselement (6) angeordnet ist.

5. Verschlussanordnung (12) nach Anspruch 4,
**dadurch gekennzeichnet,**
**dass** wenigstens ein Kopplungselement (5, 6) wenigstens teilweise eine Beschichtung und/oder ein Beschichtungselement aufweist.

6. Verschlussanordnung (12) nach einem der vorigen Ansprüche,
**dadurch gekennzeichnet,**
**dass** der Versteifungsabschnitt (3) einstückig mit dem zugehörigen Lamellenelement (1, 2) ausgebildet ist.

7. Verschlussanordnung (12) nach einem der Ansprüche 1 bis 5,
**dadurch gekennzeichnet,**
**dass** der Versteifungsabschnitt (3) als separates Bauteil an dem zugehörigen Lamellenelement (1, 2) angebracht, insbesondere angeklebt, ist.

8. Verschlussanordnung (12) nach einem der vorigen Ansprüche,
**dadurch gekennzeichnet,**
**dass** der Versteifungsabschnitt (3) über wenigstens ein Distanzelement (4) vom Lamellenelement (1, 2) beabstandet angeordnet ist.

9. Verschlussanordnung (12) nach Anspruch 7 oder 8,
**dadurch gekennzeichnet,**
**dass** der Versteifungsabschnitt (3) ein Metallmaterial, insbesondere Aluminium oder Eisen, und/oder ein Kunststoffmaterial umfasst oder daraus besteht.

10. Verschlussanordnung (12) nach einem der vorigen Ansprüche,
**dadurch gekennzeichnet,**
**dass** der Versteifungsabschnitt (3) ein Profilelement ist, welches insbesondere als T-Profil oder L-Profil ausgebildet ist.

11. Verschlussanordnung (12) nach Anspruch 10,
**dadurch gekennzeichnet,**
**dass** bei Ausbildung des Versteifungsabschnitts (3) als Profilelement wenigstens ein Profilschenkel (3b) in einem spitzen, bevorzugt rechten, Winkel zu einer Breitseite des zugehörigen Lamellenelements (1, 2) orientiert ist.

12. Schrank- oder Kastenmöbel (10), aufweisend eine Verschlussanordnung (12) nach einem der vorigen Ansprüche, welche dazu ausgelegt ist, im geöffneten Zustand den Innenraum (13) des Schrank- oder Kastenmöbels (10) über eine Öffnung zugänglich zu machen und im geschlossenen Zustand die Öffnung zu verschließen.

13. Schrank- oder Kastenmöbel (10) nach Anspruch 12, **dadurch gekennzeichnet,**
**dass** die Verschlussanordnung (12) eine zum Innenraum (13) des Schrank- oder Kastenmöbels (10) weisende Rückseite aufweist, wobei der wenigstens eine Versteifungsabschnitt (3) an dem zugehörigen Lamellenelement (1, 2) auf dessen Rückseite angeordnet ist.

## Claims

1. Closure arrangement (12), in particular for a cabinet or case furniture item (10), comprising a plurality of slat elements (1, 2) coupled to one another, wherein the slat elements (1, 2) in the closed state lie adjacent to one another viewed in an opening and closing direction (X) and in this state the short sides of adjacent slat elements (1, 2) face one another and thereby form a butt zone or a butt joint (8), wherein at least one or a plurality of the slat elements (1, 2) each comprises/comprise at least one stiffening portion (3), which extends over at least a part of the associated slat element (1, 2), in particular in a direction transverse to the opening and closing direction (X), **characterised in that**
the stiffening portion (3) overlaps the butt zone or the butt joint (8) between two adjacent slat elements (1, 2) in such a way that it enters into operative connection with at least one coupling element (5, 6), which is arranged on an adjacent slat element (1), wherein in the open state the coupling elements (5, 6) are separated from one another and in the closed state the coupling elements (5, 6) interact with one another and thus ensure a connection of adjacent slat elements (1, 2).

2. Closure arrangement (12) according to claim 1,
**characterised in that**
the butt zone or the butt joint (8) has a main direction of longitudinal extent (Y), which lies transverse, in particular perpendicular, to the opening and closing direction.

3. Closure arrangement (12) according to claim 1 or 2,
**characterised in that**
at least one slat element (1, 2) or a stiffening portion (3) has a bridging portion (3a), which projects beyond the narrow side of the slat element (2) facing the adjacent slat elements (1) and bridges the butt zone or the butt joint (8).

4. Closure arrangement (12) according to any one of the preceding claims,
**characterised in that**
at least one first coupling element (5) is arranged on the bridging portion (3a) and at least one second coupling element (6), magnetically interacting with the first coupling element (5), is arranged on a region of the adjacent slat element (1) disposed in the vicinity of the action of the first coupling element (5) in the closed state of the closure arrangement (12).

5. Closure arrangement (12) according to claim 4,
**characterised in that**
at least one coupling element (5, 6) has, at least in part, a coating and/or a coating element.

6. Closure arrangement (12) according to any one of the preceding claims,
**characterised in that**
the stiffening portion (3) is formed in one piece with the associated slat element (1, 2).

7. Closure arrangement (12) according to any one of claims 1 to 5,
**characterised in that**
the stiffening portion (3) is attached, in particular adhered, as a separate component to the associated slat element (1, 2).

8. Closure arrangement (12) according to any one of the preceding claims,
**characterised in that**
the stiffening portion (3) is arranged spaced apart from the slat element (1, 2) via at least one spacer element (4).

9. Closure arrangement (12) according to claim 7 or 8,
**characterised in that**
the stiffening portion (3) comprises or consists of a metal material, in particular aluminium or iron, and/or a plastics material.

10. Closure arrangement (12) according to any one of the preceding claims,
**characterised in that**
the stiffening portion (3) is a profile element, which in particular is formed as a T-profile or L-profile.

11. Closure arrangement (12) according to claim 10,
**characterised in that**
when forming the stiffening portion (3) as a profile element, at least one profile limb (3b) is oriented at an acute, preferably right angle to a broad side of the associated slat element (1, 2).

12. Cabinet or case furniture item (10), having a closure arrangement (12) according to any one of the preceding claims, which is configured, in the open state, to make the interior (13) of the cabinet or case furniture item (10) accessible via an opening and, in the closed, to close the opening.

13. Cabinet or case furniture item (10) according to claim 12,
**characterised in that**
the closure arrangement (12) has a rear side pointing towards the interior (13) of the cabinet or case furniture item (10), wherein the at least one stiffening portion (3) is arranged on the associated slat element (1, 2) on the rear side of the latter.

## Revendications

1. Agencement de fermeture (12), notamment pour des meubles de type armoire ou boîte (10), présentant une pluralité d'éléments lamellaires (1, 2) couplés les uns aux autres, les éléments lamellaires (1, 2) étant juxtaposés à l'état fermé, considérés dans une direction d'ouverture et de fermeture (X), et dans cet état, les côtés étroits d'éléments lamellaires (1, 2) respectivement voisins étant tournés l'un vers l'autre et réalisant ainsi une zone d'aboutement ou un joint d'aboutement (8), au moins un ou une pluralité des éléments lamellaires (1, 2) comprenant respectivement au moins une section de renforcement (3) qui s'étend sur au moins une partie de l'élément lamellaire associé (1, 2), notamment dans une direction transversale à la direction d'ouverture et de fermeture (X),
**caractérisé en ce que**
la section de renforcement (3) chevauche la zone d'aboutement ou le joint d'aboutement (8) entre deux éléments lamellaires (1, 2) voisins de telle sorte qu'elle est en liaison active avec au moins un élément de couplage (5, 6), qui est agencé sur un élément lamellaire (1) voisin, les éléments de couplage (5, 6) étant séparés l'un de l'autre à l'état ouvert et les éléments de couplage (5, 6) interagissant l'un avec l'autre à l'état fermé et assurant ainsi une liaison entre des éléments lamellaires (1, 2) voisins.

2. Agencement de fermeture (12) selon la revendication 1,
**caractérisé en ce que**
la zone d'aboutement ou le joint d'aboutement (8) présente une direction d'extension longitudinale principale (Y) qui est transversale, notamment perpendiculaire, à la direction d'ouverture et de fermeture (X).

3. Agencement de fermeture (12) selon la revendication 1 ou 2,
**caractérisé en ce qu'**
au moins un élément lamellaire (1, 2) ou une section de renforcement (3) présente une section de pontage (3a) dépassant du côté étroit de l'élément lamellaire (2) tourné vers l'élément lamellaire (1) voisin, pontant la zone d'aboutement ou le joint d'aboutement (8).

4. Agencement de fermeture (12) selon l'une quelconque des revendications précédentes,
**caractérisé en ce qu'**
au moins un premier élément de couplage (5) est agencé sur la section de pontage (3a) et au moins un deuxième élément de couplage (6) interagissant magnétiquement avec le premier élément de couplage (5) est agencé sur une zone de l'élément lamellaire (1) voisin située à proximité active du premier élément de couplage (5) à l'état fermé de l'agencement de fermeture (12).

5. Agencement de fermeture(12) selon la revendication 4,
**caractérisé en ce qu'**
au moins un élément de couplage (5, 6) présente au moins partiellement un revêtement et/ou un élément de revêtement.

6. Agencement de fermeture (12) selon l'une quelconque des revendications précédentes,
**caractérisé en ce que**
la section de renforcement (3) est réalisée d'une seule pièce avec l'élément lamellaire (1, 2) associé.

7. Agencement de fermeture (12) selon l'une quelconque des revendications 1 à 5, **caractérisé en ce que**
la section de renforcement (3) est montée, notamment collée, sur l'élément lamellaire (1, 2) associé en tant que composant séparé.

8. Agencement de fermeture (12) selon l'une quelconque des revendications précédentes,
**caractérisé en ce que**
la section de renforcement (3) est agencée à distance de l'élément lamellaire (1, 2) par l'intermédiaire d'au moins un élément d'espacement (4).

9. Agencement de fermeture (12) selon la revendication 7 ou 8,
**caractérisé en ce que**
la section de renforcement (3) comprend ou est constituée d'un matériau métallique, notamment d'aluminium ou de fer, et/ou d'un matériau plastique.

10. Agencement de fermeture (12) selon l'une quelconque des revendications précédentes,
**caractérisé en ce que**
la section de renforcement (3) est un élément profilé (5), qui est notamment réalisé sous forme de profilé en T ou de profilé en L.

11. Agencement de fermeture (12) selon la revendication 10,
**caractérisé en ce que**,
lors de la réalisation de la section de renforcement (3) sous forme d'élément profilé, au moins une branche de profilé (3b) est orientée selon un angle aigu, de préférence droit, par rapport à un côté large de l'élément lamellaire (1, 2) associé.

12. Meuble de type armoire ou boîte (10), présentant un agencement de fermeture(12) selon l'une quelconque des revendications précédentes, qui est conçu pour rendre accessible, dans l'état ouvert, l'espace intérieur (13) du meuble de type armoire ou boîte (10) par l'intermédiaire d'une ouverture et pour fermer l'ouverture dans l'état fermé.

13. Meuble de type armoire ou boîte (10) selon la revendication 12,
**caractérisé en ce que**
l'agencement de fermeture (12) présente un côté arrière orienté vers l'espace intérieur (13) du meuble de type armoire ou boîte (10), l'au moins une section de renforcement (3) étant agencée sur l'élément lamellaire (1, 2) associé, sur son côté arrière.
